# FASCICULE DE BREVET EUROPEEN

(11) **EP 2 522 792 B1**
(45) Date de publication et mention de la délivrance du brevet: **14.09.2016**
(21) Numéro de dépôt: 12167588.8
(22) Date de dépôt: 11.05.2012
(51) Int. Cl.: E04G 21/32

(54) **Système de fixation d'un montant de garde-corps sur un bac de couverture de toit**
Befestigungssystem einer Geländersäule auf einem Dachabdeckkasten
System for attaching a railing post on a roof covering

(30) Priorité: 13.05.2011 FR 1154140
(43) Date de publication de la demande: 14.11.2012
(73) Titulaire: DANI ALU, 69280 Sainte Consorce (FR)
(72) Inventeur: Laffay, Serge, 69340 Francheville (FR); Duplat, Bruno, 69340 Francheville (FR); Rulliere, Patrice, 42800 Saint Martin la Plaine (FR); Peyron, Grégory, 69126 BRINDAS (FR); Canivet, Damien, 69002 Lyon (FR); Kula, Cédric, 69001 Lyon (FR); Blain, David, 69630 Chaponost (FR)
(74) Mandataire: Chevalier, Renaud Philippe

(56) Documents cités:
- WO-A2-2009/004149
- DE-U1-202007 005 995
- FR-A1- 2 950 375

## Description

La présente invention se rapporte à un système de fixation d'un montant de garde-corps sur un bac de couverture de toit du type bac autoportant présentant des nervures en forme de créneaux.

Elle se rapporte plus particulièrement à un système de fixation comportant un sabot de garde-corps conçu pour supporter un montant de garde-corps et une plateforme sur laquelle est fixé ledit sabot.

Dans le domaine du bâtiment, il est connu d'employer des bacs de couverture du type bac autoportant, parfois appelés bacs acier, pour la couverture d'un toit. Ces bacs de couverture présentent des nervures en forme de créneaux, généralement de forme trapézoïdale, dont les flancs convergent vers le haut. Pour la couverture du toit, il est d'usage de disposer les bacs de couverture les uns à côté des autres, avec de préférence un chevauchement d'une ou plusieurs nervures entre les bacs adjacents, ces bacs pouvant être déposés sur des pannes, parallèlement à la ligne de pente du toit.

Les bacs de couverture peuvent être réalisés en divers matériaux métalliques ou non métalliques ; le matériau le plus fréquemment utilisé étant l'acier. L'étanchéité, le faible poids, la facilité de mise en oeuvre et le prix de ces bacs de couverture en font une solution idéale pour les grandes surfaces à couvrir rapidement, typiquement les usines, magasins et bâtiments agricoles.

L'état de la technique peut être illustré par le document FR2950375 qui divulgue la fixation de modules solaires sur des panneaux du type bac-acier au moyen de pièces de fixation solidarisées directement sur des pannes de la charpente de support desdits panneaux, et le document DE 20 2007 005995 qui divulgue un système de support sur un panneau du type bac-acier utilisant une platine vissée sur les sommets des créneaux.

WO 2009/004149 A2 décrit un organe destiné à être rapporté sur un mât d'un sabot de garde-corps. De façon connue, les garde-corps sont employés pour assurer la sécurisation des personnes situées sur des ouvrages en hauteur, tels que les toitures et notamment les toitures réalisées avec des bacs de couverture autoportants. Les garde-corps comportent classiquement plusieurs montants espacés les uns des autres, chaque montant étant monté sur un sabot de garde-corps, et des lisses ou barres qui relient les montants entre eux.

Pour la pose d'un garde-corps sur des bacs de couverture autoportants, il est d'usage de monter les sabots sur des plateformes ou platines qui seront ensuite fixées sur les sommets des créneaux des bacs de couverture. Afin d'assurer l'étanchéité du montage, il est généralement prévu d'effectuer un complément d'étanchéité entre la plateforme et le bac de couverture.

Cependant, cette technique d'étanchéification sur le bac de couverture s'avère insuffisante, tant pour l'étanchéité au niveau de la fixation de la plateforme sur le bac de couverture que pour l'étanchéité au niveau de la fixation du sabot de garde-corps sur la plateforme.

La présente invention a pour but de résoudre ce problème en proposant un système de fixation d'un montant de garde-corps sur un bac de couverture qui assure une bonne étanchéité, avec des étapes d'étanchéification simples à mettre en oeuvre.

Cet objet est atteint par le système selon la revendication 1. A cet effet, elle propose un système de fixation d'un montant de garde-corps sur un bac de couverture de toit du type bac autoportant présentant des nervures en forme de créneaux, ledit système de fixation comportant un sabot de garde-corps conçu pour supporter ledit montant et une plateforme sur laquelle est fixé ledit sabot, remarquable en ce qu'il comprend en outre :
- une couche d'isolation recouvrant au moins partiellement la plateforme et présentant une découpe pour le passage du sabot, ledit sabot présentant une partie dépassant de ladite couche d'isolation ; et
- un moyen d'étanchéité monté de manière étanche autour de la partie du sabot dépassant de ladite couche d'isolation, et fixé sur ladite couche d'isolation en recouvrant de manière étanche ladite découpe.

Ainsi, le système conforme à l'invention permet de fixer un garde-corps sur un bac de couverture par l'extérieur, sur les sommets des créneaux du bac de couverture (parfois appelés les sommets des ondes), et le système est ensuite étanchéifié par l'extérieur avec, d'une part, la couche d'isolation qui vient recouvrir la plateforme et, d'autre part, le moyen d'étanchéité qui assure l'étanchéité sur le pourtour de la découpe de la couche d'isolation.

Selon une caractéristique, le moyen d'étanchéité comporte un organe d'étanchéité présentant, d'une part, une embase creuse montée autour du sabot et fixée sur la couche d'isolation et, d'autre part, un manchon creux prolongeant l'embase et enserrant la partie du sabot dépassant de ladite couche d'isolation.

Cet organe d'étanchéité peut être réalisé d'un seul tenant, par exemple en aluminium, et il réalise l'étanchéité sur le pourtour de la découpe de la couche d'isolation.

Selon une autre caractéristique, l'embase de l'organe d'étanchéité est fixée sur la couche d'isolation par collage.

Par exemple, l'embase peut présenter une face cde contact pré imprégnée d'une substance adhésive ou de collage, pour permettre le collage de l'embase sur le pourtour de la couche d'isolation. Cette substance adhésive ou de collage peut être une substance bitumineuse.

Dans une réalisation particulière, le moyen d'étanchéité comporte en outre une collerette d'étanchéité montée sur l'extrémité supérieure du manchon creux opposée à l'embase, ladite collerette d'étanchéité possédant une lèvre interne serrée sur le pourtour du sabot.

Cette collerette d'étanchéité permet avantageusement de parfaire l'étanchéité sur le pourtour du sabot, en venant coiffer le manchon creux de l'organe d'étanchéité et en présentant une lèvre interne serrée sur le pourtour du sabot.

Avantageusement, le sabot comporte un organe de support fixé sur la plateforme, notamment par vissage, et un mât monté sur l'organe de support et conçu pour supporter le montant de garde-corps, ledit mât dépassant de ladite couche d'isolation.

L'intérêt de cette architecture et de décomposer le sabot en un organe de support fixé sur la plateforme, et en un mât qui présente une hauteur suffisante pour dépasser de la couche d'isolation et permettre la réception du montant. Suivant l'épaisseur de la couche d'isolation, on pourra ainsi choisit telle ou telle hauteur de mât, sans changement pour l'organe de support.

Dans un mode de réalisation particulier, la plateforme présente deux bandes longitudinales sensiblement coplanaires dites bandes de fixation, lesdites bandes de fixation s'étendant selon un axe longitudinal et étant conformées pour venir en appui sur les sommets de créneaux du bac de couverture, chaque bande de fixation présentant au moins une série de plusieurs orifices pour le passage d'organes de fixation de la plateforme sur lesdits sommets des créneaux du bac de couverture, chaque série d'orifices étant répartie selon une direction transversale à l'axe longitudinal, de préférence perpendiculaire à l'axe longitudinal.

Grâce à ces séries transversales d'orifices, il est possible avec une même plateforme de se fixer sur des bacs de couverture de différentes ondes (l'onde d'un bac de couverture représentant le pas entre deux créneaux adjacents) et/ou de différentes largeurs de créneau. Ainsi, la plateforme peut être adaptée aux nombreux types d'onde de bac de couverture rencontrés dans le commerce.

Selon une possibilité de l'invention, chaque bande de fixation présente plusieurs séries d'orifices pour le passage d'organes de fixation de la plateforme sur les sommets des créneaux du bac de couverture de toit, chaque série d'orifices étant répartie selon une direction transversale à l'axe longitudinal et les séries d'une même bande de fixation étant espacées les unes de l'autre selon l'axe longitudinal.

Selon une autre possibilité de l'invention, la plateforme présente une forme crénelée avec les deux bandes de fixation qui encadrent une bande centrale longitudinale surélevée par rapport aux deux dites bandes de fixation.

Cette forme crénelée est avantageuse pour l'étape de fixation du sabot sur le bac de couverture, notamment en termes d'encombrement.

De manière particulière, le sabot est fixé entre les deux bandes de fixation. Il peut ainsi être fixé sur la bande centrale décrite ci-dessus.

La présente invention concerne également la caractéristique selon laquelle le sabot est fixé sur une extrémité longitudinale de la plateforme.

L'invention se rapporte également à un assemblage d'un système de fixation conforme à l'invention sur un bac de couverture de toit du type bac autoportant présentant des nervures longitudinales en forme de créneaux, où la plateforme est en appui et fixée sur les sommets de créneaux du bac de couverture.

D'autres caractéristiques et avantages de la présente invention apparaîtront à la lecture de la description détaillée ci-après, d'un exemple de mise en oeuvre non limitatif, faite en référence aux figures annexées dans lesquelles :
- la figure 1 est une vue schématique en perspective du système conforme à l'invention, à une première étape du montage d'un sabot de garde-corps sur une plateforme ;
- la figure 2 est une vue schématique éclatée du système de la figure 1, à la première étape de montage ;
- la figure 3 est une vue schématique en coupe transversale du système de la figure 1 fixé sur un premier bac de couverture présentant une première onde, après une deuxième étape de fixation du sabot sur le bac de couverture ;
- la figure 4 est une vue schématique en coupe transversale du système de la figure 1 fixé sur un second bac de couverture présentant une seconde onde, après une deuxième étape de fixation du sabot sur le bac de couverture ;
- la figure 5 est une vue schématique de dessus du système de la figure 1 ;
- la figure 6 est une vue schématique en perspective du système conforme à l'invention, à une troisième étape du montage d'une couche d'isolation sur la plateforme ;
- la figure 7 est une vue schématique en perspective du système de la figure 6, après la troisième étape de montage ;
- la figure 8 est une vue schématique en perspective du système conforme à l'invention, à une quatrième étape de montage d'un moyen d'étanchéité sur le pourtour du sabot ;
- la figure 9 est une vue schématique en perspective du système de la figure 8, après la quatrième étape de montage et après montage du montant de garde-corps sur le sabot de garde-corps ;
- la figure 10 est une vue schématique en coupe transversale du système de la figure 9 fixé sur le premier bac de couverture.

La description qui suit concerne un système 1 de fixation d'un montant M de garde-corps sur un bac de couverture B de toit du type bac autoportant présentant des nervures en forme de créneaux.

Comme illustré sur les figures 1 à 4, le système 1 comporte un sabot 2 de garde-corps corps conçu pour supporter le montant M et une plateforme 3 sur laquelle est fixé ce sabot 2.

Le sabot 2 comporte un organe de support 20 et un mât 21 monté sur l'organe de support 20 et conçu pour supporter le montant M. L'organe de support 20 et le mât 21 sont tous deux réalisés en métal. Le mât 21 se décompose en une entretoise 22 dont l'extrémité inférieure est fixée sur l'organe de support 20, et une pièce de serrage 23 fixée sur l'extrémité supérieure de l'entretoise 22.

L'organe de support 20 comprend un corps creux à l'intérieur duquel s'étend verticalement et centralement une paroi tubulaire interne ; cette paroi tubulaire interne étant rendue solidaire du corps creux par des nervures radiales internes uniformément répartis sur le pourtour de la paroi tubulaire interne.

L'organe de support 20 comporte en outre deux orifices disposés de part et d'autre du corps creux afin de permettre le passage de vis 24 de fixation destinés coopérer avec des écrous 25 pour fixer l'organe de support 20 sur la plateforme 3. L'organe de support 20 peut ainsi être fixé par vissage sur la plateforme 3, comme représenté sur les figures 1 et 2, au moyen des deux ensembles vis 24 et écrous 25, les vis 24 traversant des trous 30 ménagés dans la plateforme 3 et les orifices ménagés dans l'organe de support 20 de part et d'autre du corps creux.

L'entretoise 22 est réalisée sous la forme d'un corps creux cylindrique à l'intérieur duquel s'étend verticalement et centralement une paroi tubulaire interne ; cette paroi tubulaire interne étant rendue solidaire du corps creux par des nervures radiales internes uniformément répartis sur le pourtour de la paroi tubulaire interne.

L'extrémité inférieure de l'entretoise 22 est prévue pour venir au contact du corps creux de l'organe de support 20, de sorte que les parois tubulaires internes de l'organe de support 20 et de l'entretoise 22 soient alignées. Il suffit ensuite de visser une vis auto-taraudeuse 26 dans ces deux parois tubulaires internes pour rattacher l'entretoise 22 à l'organe de support 20 de façon amovible.

La pièce de serrage 23 est réalisée sous la forme d'un corps en alliage métallique présentant une base circulaire surmontée d'une partie creuse à section sensiblement rectangulaire. Le corps de la pièce de serrage 23 se termine, d'une part, par une extrémité supérieure ouverte au niveau de la partie creuse et, d'autre part, par une extrémité inférieure obturée par une paroi de fond (non visible) au niveau de la base circulaire.

Comme illustré sur les figures 9 et 10, une extrémité inférieure du montant M de garde-corps peut ainsi être glissée dans la partie creuse de la pièce de serrage 23 par l'extrémité supérieure ouverte, puis fixée rigidement dans cette position à l'aide de vis (non illustrées) vissées dans des alésages transversaux ménagés dans la surface latérale de ladite partie creuse.

La base circulaire de la pièce de serrage 23 peut ensuite être fixée par vissage sur l'extrémité supérieure de l'entretoise 22 elle-même vissée à son extrémité inférieure opposée à l'organe de support 20 vissé sur la plateforme 3. La base circulaire de la pièce de serrage 23 présente ainsi un orifice central ménagé dans sa paroi de fond, pour permettre le passage d'une vis auto-taraudeuse 27 destinée à la fixation de la pièce de serrage 23 sur l'entretoise 22.

La base circulaire de la pièce de serrage 23 est conçue pour venir se positionner sur l'extrémité supérieure de l'entretoise 22, de sorte que la paroi tubulaire interne de l'entretoise 22 et l'orifice central de la paroi de fond de la pièce de serrage 23 soient alignés. Il suffit alors de visser la vis auto-taraudeuse 27 pour rattacher la pièce de serrage 23 à l'entretoise 22 de façon amovible.

La plateforme 3 se présente sous la forme d'un profilé obtenu par emboutissage ou pliage d'une bande métallique, cette plateforme 3 allongée s'étendant selon un axe principal longitudinal X.

La plateforme 3 présente une forme crénelée avec une symétrie selon un plan longitudinal, et comporte :
- sur ses bords, deux bandes longitudinales coplanaires, dites bandes de fixation 31 ; et
- dans sa partie centrale ou médiane, une bande centrale 32 longitudinale surélevée par rapport aux deux bandes de fixation 31 et encadrée par ces deux bandes de fixation 31 ; et
- deux flancs 33 reliant les bandes de fixation à la bande centrale 32, ces flancs convergeant vers le haut en direction de la bande centrale 32.

Cette forme crénelée est pratique pour faciliter la fixation de l'organe de support 20 au moyen des ensembles vis 24 et écrous 25, et éviter que les têts des vis 24 ne gênent le montage sur le bac de couverture B.

Comme illustré sur les figures 3, 4 et 10, les bandes de fixation 31 sont destinées à venir en appui sur les sommets S de créneaux du bac de couverture B.

Comme illustré sur les figures 1 à 10, chaque bande de fixation 31 présente plusieurs séries de perforations, chaque série comportant plusieurs orifices 34 pour le passage d'organes de fixation 35 de la plateforme 3 sur les sommets S des créneaux du bac de couverture B ; ces organes de fixation 35 pouvant être du type rivet, vis auto-taraudeuse, ou similaire.

Chaque série d'orifices 34 est répartie selon une direction transversale à l'axe longitudinal X, en l'occurrence selon une direction perpendiculaire à cet axe longitudinal X. Autrement dit, sur une même série, les orifices 34 sont alignés de manière rectiligne selon une direction perpendiculaire à l'axe longitudinal X.

En outre, les séries d'une même bande de fixation 31 sont espacées les unes de l'autre selon l'axe longitudinal X ; de sorte que ces séries d'orifices 34 définissent plusieurs rangées de perforations parallèles entre elles. Dans l'exemple illustré sur les figures 1 à 10, chaque bande de fixation 31 présente onze séries d'orifices 34.

De façon plus précise, les séries d'orifices 34 sont réparties de manière symétrique entre les deux bandes de fixation 31, et chaque série d'orifices 34 présente le même nombre d'orifices, comme par exemple huit orifices 34 par série dans l'exemple illustré sur les figures 1 à 10.

La plateforme 3 peut être fixée sur des bacs de couverture B avec l'axe longitudinal X de la plateforme 3 parallèle aux créneaux, autrement dit avec la plateforme 3 s'étendant parallèlement aux créneaux du bac de couverture B. Dans ce cas, et comme illustré sur les figures 3 et 4, la plateforme 3 est fixée sur deux sommets S de créneau du bac de couverture B, avec les bandes de fixation 31 qui viennent reposer sur ces deux sommets S respectifs. Grâce à la présence de plusieurs orifices 34 par série, il est possible de fixer la plateforme 3 sur des bacs de couverture B présentant des ondes (ou distances inter-sommets) différentes et/ou des largeurs de sommet S différentes. Il suffit pour cela de placer les organes de fixation 35 dans les orifices débouchant sur les sommets S.

La plateforme 3 peut également être fixée sur des bacs de couverture B avec l'axe longitudinal X de la plateforme 3 perpendiculaire aux créneaux, autrement dit avec la plateforme 3 s'étendant en travers des créneaux du bac de couverture B. Dans ce cas, la plateforme 3 est fixée sur plusieurs sommets S de créneau successifs, avec les bandes de fixation 31 qui viennent reposer sur les mêmes sommets S. Grâce à la présence de plusieurs séries d'orifices 34, il est possible de fixer la plateforme 3 sur ces sommets S. Il suffit pour cela de placer les organes de fixation 35 dans les orifices des séries qui débouchent sur les sommets S.

Comme visible sur les figures 1 à 6, le sabot 2 est fixé sur la bande centrale 32 de la plateforme 30, de sorte que les trous 30 de passage des vis 24 sont ménagés sur cette bande centrale 32. En outre, le sabot 2 est fixé sur une extrémité longitudinale de la plateforme 3, c'est-à-dire proche de l'un des deux bords libres longitudinaux, afin d'offrir que la plateforme 3 assure une fixation du sabot qui limite les possibilités de basculement du garde-corps.

Cette fixation du sabot sur une extrémité de la plateforme 3 est avantageuse pour améliorer la résistance sous charge du système 1.

Comme illustré sur les figures 6 à 10, le système 1 comprend en outre une couche d'isolation 4 recouvrant au moins partiellement la plateforme 3 et présentant une découpe 40 pour le passage du sabot 2.

La couche d'isolation 4 recouvre plus ou moins la plateforme 3, et cette couche d'isolation 4 peut passer par-dessus la plateforme 3 sans toutefois faire de ressaut, en fonction de l'épaisseur de la couche d'isolation 4. De préférence, la couche d'isolation 4 déborde de la plateforme 3 pour couvrir également le bac de couverture B. La couche d'isolation 4 est seulement posée sur la plateforme 3, sans fixation spécifique, et ensuite la couche d'isolation 4 est fixée, notamment fixée mécaniquement, sur le bac de couverture B.

Cette couche d'isolation 4 peut comprendre une couche isolante 41, réalisée notamment en laine de roche ou polystyrène, recouverte par une couche ou membrane d'étanchéité 42.

Une fois la couche d'isolation 4 en place, et comme visible sur les figures 7 à 10, le sabot 2 présente une partie dépassant de la couche d'isolation 4, en l'occurrence le mât 21. En jouant sur la hauteur de l'entretoise 22, voire sur l'absence de l'entretoise 22 sur le mât 21, il est possible de définir la hauteur du sabot 2 dépassant de la couche d'isolation 4.

Comme illustré sur les figures 8 à 10, le système 1 comporte en outre un moyen d'étanchéité 5 monté de manière étanche autour de la partie du sabot 2 dépassant de la couche d'isolation 4, et fixé sur la couche d'isolation en recouvrant de manière étanche la découpe 40, pour assurer l'étanchéité entre le sabot 2 et la couche d'isolation 4.

Ce moyen d'étanchéité 5 comporte un organe d'étanchéité 50 réalisé d'un seul tenant, notamment en aluminium, et présentant :
- une embase 51 creuse de forme annulaire montée autour du sabot 2 et fixée sur la membrane d'étanchéité 42 de la couche d'isolation 4 par collage ; et
- un manchon creux 52 prolongeant l'embase 51 et enserrant le mât 21.

L'embase 51 présente une forme évasée vers le haut, qui se prolonge par le manchon creux 52 qui est sensiblement conique en direction de son extrémité libre supérieure, et cette extrémité libre présente un diamètre légèrement supérieur à l'entretoise 22.

La face de l'embase 51 au contact de la membrane d'étanchéité 42 de la couche d'isolation 4, dite face inferieure, est enduite d'une substance de collage ou substance adhésive. Par exemple, cette substance de collage est constituée de bitume qu'il suffit de chauffer pour permettre une fixation par collage de l'organe d'étanchéité 50 sur la membrane d'étanchéité 42.

Ce moyen d'étanchéité 5 comporte en outre une collerette d'étanchéité 53 réalisée dans un matériau thermoplastique, qui est montée sur l'extrémité libre supérieure du manchon creux 52 et qui possède une lèvre interne (non visible) serrée sur le pourtour du sabot 2.

Au montage, l'organe d'étanchéité 50 est glissé sur la pièce de serrage 23 par son embase 51, puis glissé le long de la pièce de serrage 23 et de l'entretoise 22, jusqu'à ce que l'embase 51 vienne en contact contre la membrane d'étanchéité 42 de la couche d'isolation 4. La collerette d'étanchéité 53 peut alors être glissée le long du mât 21 jusqu'à venir en butée contre l'extrémité libre supérieure du manchon creux 52. Ce faisant, la lèvre interne circulaire de la collerette d'étanchéité 53 interdit à tout liquide de s'infiltrer intempestivement entre le manchon 52 et l'entretoise 22. Par conséquent, tout risque de détérioration de la couche d'isolation 4 ainsi que de la plateforme 3 est ainsi évité.

Concernant le montage, on suit les étapes suivantes :
- selon une première étape illustrée sur les figures 1 et 2, on assemble le sabot 2 et on fixe ce sabot 2 sur la plateforme ;
- selon une deuxième étape illustrée sur les figures 3 et 4, on fixe la plateforme 3 sur le bac de couverture B, soit parallèlement soit perpendiculairement aux créneaux ou nervures du bac B ;
- selon une troisième étape illustrée sur les figures 6 et 7, on recouvre au moins partiellement la plateforme 3 avec la couche d'isolation 4, en faisant passer le sabot 2 à travers la découpe 40 de cette couche d'isolation 4 ;
- selon une quatrième étape illustrée sur les figures 8 à 10, on monte l'organe d'étanchéité 50 sur le pourtour du sabot 2 avec collage de l'embase 50 sur le pourtour de la découpe 40 de la couche d'isolation 4, et on monte la collerette d'étanchéité 53 sur l'extrémité libre supérieure du manchon creux 52 avec serrage de l'entretoise 22 par sa lèvre interne.

## Revendications

1. Système (1) de fixation d'un montant (M) de garde-corps sur un bac de couverture (B) de toit du type bac autoportant présentant des nervures en forme de créneaux, ledit système (1) de fixation comportant un sabot (2) de garde-corps conçu pour supporter ledit montant (M) et une plateforme (3) sur laquelle est fixé ledit sabot (2), **caractérisé en ce que** ledit système (1) comprend en outre :
- une couche d'isolation (4) recouvrant au moins partiellement la plateforme (3) et présentant une découpe (40) pour le passage du sabot (2), ledit sabot (2) présentant une partie dépassant de ladite couche d'isolation (4) ; et
- un moyen d'étanchéité (5) monté de manière étanche autour de la partie du sabot (2) dépassant de ladite couche d'isolation (4), et fixé sur ladite couche d'isolation (4) en recouvrant de manière étanche ladite découpe (40).

2. Système (1) selon la revendication 1, dans lequel le moyen d'étanchéité (5) comporte un organe d'étanchéité (50) présentant, d'une part, une embase (51) creuse montée autour du sabot (2) et fixée sur la couche d'isolation (4) et, d'autre part, un manchon creux (52) prolongeant l'embase et enserrant la partie du sabot (2) dépassant de ladite couche d'isolation (4).

3. Système (1) selon la revendication 2, dans lequel l'embase (51) de l'organe d'étanchéité (50) est fixée sur la couche d'isolation (4) par collage.

4. Système (1) selon les revendications 2 ou 3, dans lequel le moyen d'étanchéité (5) comporte en outre une collerette d'étanchéité (53) montée sur l'extrémité supérieure du manchon creux (52) opposée à l'embase (51), ladite collerette d'étanchéité (53) possédant une lèvre interne serrée sur le pourtour du sabot (2).

5. Système (1) selon l'une quelconque des revendications précédentes, dans lequel le sabot (2) comporte un organe de support (20) fixé sur la plateforme (3), notamment par vissage, et un mât (21) monté sur l'organe de support (20) et conçu pour supporter le montant (M) de garde-corps, ledit mât (21) dépassant de ladite couche d'isolation (4).

6. Système (1) selon l'une quelconque des revendications précédentes, dans lequel la plateforme (3) présente deux bandes longitudinales sensiblement coplanaires dites bandes de fixation (31), lesdites bandes de fixation (31) s'étendant selon un axe longitudinal et étant conformées pour venir en appui sur les sommets (S) de créneaux du bac de couverture (B), chaque bande de fixation (31) présentant au moins une série de plusieurs orifices (34) pour le passage d'organes de fixation (35) de la plateforme (3) sur lesdits sommets (S) des créneaux du bac de couverture (B), chaque série d'orifices (34) étant répartie selon une direction transversale à l'axe longitudinal, de préférence perpendiculaire à l'axe longitudinal.

7. Système (1) selon la revendication 6, dans lequel chaque bande de fixation (31) présente plusieurs séries d'orifices (34) pour le passage d'organes de fixation de la plateforme (3) sur les sommets (S) de créneaux du bac de couverture (B) de toit, chaque série d'orifices (34) étant répartie selon une direction transversale à l'axe longitudinal et les séries d'une même bande de fixation (31) étant espacées les unes de l'autre selon l'axe longitudinal.

8. Système (1) selon les revendications 6 ou 7, dans lequel la plateforme (3) présente une forme crénelée avec les deux bandes de fixation (31) qui encadrent une bande centrale (32) longitudinale surélevée par rapport aux deux dites bandes de fixation (31).

9. Système (1) selon la revendication 8, dans lequel le sabot (2) est fixé entre les deux bandes de fixation (31), sur la bande centrale (32).

10. Système (1) selon l'une quelconque des revendications précédentes, dans lequel le sabot (2) est fixé sur une extrémité longitudinale de la plateforme (3).

11. Assemblage d'un système (1) de fixation conforme à l'une quelconque des revendications précédentes sur un bac de couverture (B) de toit du type bac autoportant présentant des nervures longitudinales en forme de créneaux, dans lequel la plateforme (3) est en appui et fixée sur les sommets (S) de créneaux du bac de couverture (B).

## Patentansprüche

1. System (1) zum Befestigen eines Pfostens (M) eines Geländers auf einem Abdeckblech (B) eines Daches in der Art eines selbsttragenden Blechs, das Rippen in Form von Zinnen aufweist, wobei das besagte System (1) zum Befestigen einen Schuh (2) eines Geländers umfasst, der gestaltet ist, um den besagten Pfosten (M) und eine Plattform (3) zu tragen, auf der der besagte Schuh (2) befestigt ist, **dadurch gekennzeichnet, dass** das besagte System (1) darüber hinaus Folgendes umfasst:
- eine Isolierschicht (4), die zumindest teilweise die Plattform (3) abdeckt und einen Ausschnitt (40) für den Durchlass des Schuhs (2) aufweist, wobei der besagte Schuh (2) einen Abschnitt aufweist der, aus der besagten Isolierschicht (4) übersteht; und
- eine Dichtungseinrichtung (5), die in dichter Form um den Abschnitt des Schuhs (2) montiert ist, der über die besagte Isolierschicht (4) übersteht, und auf der besagten Isolierschicht (4) befestigt ist, und dabei den besagten Ausschnitt (40) in dichter Form überdeckt.

2. System (1) nach Anspruch 1, wobei die Dichtungseinrichtung (5) ein Dichtungsorgan (50) umfasst, das einerseits einen hohlen Sockel (51) aufweist, der um den Schuh (2) herum montiert ist, und auf der Isolierschicht (4) befestigt ist, und andererseits eine hohle Muffe (52), die den Sockel fortsetzt und den Abschnitt des Schuhs (2) einschließt, der über die besagte Isolierschicht (4) übersteht.

3. System (1) nach Anspruch 2, wobei der Sockel (51) des Dichtungsorgans (50) durch Verkleben auf der Isolierschicht (4) befestigt ist.

4. System (1) nach den Ansprüchen 2 oder 3, wobei die Dichtungseinrichtung (5) darüber hinaus einen Dichtungsflansch (53) umfasst, der auf dem oberen Ende der hohlen Muffe (52), gegenüber dem Sockel (51) montiert ist, wobei der besagte Dichtungsflansch (53) eine innere Lippe besitzt, die am Umfang des Schuhs (2) festgeklemmt ist.

5. System (1) nach einem der vorherigen Ansprüche, wobei der Schuh (2) ein Stützorgan (20) umfasst, das auf der Plattform (3) vor allem durch Verbrauben befestigt ist, und einen Mast (21), der auf dem Stützorgan (20) montiert ist und gestaltet ist, um den Pfosten (M) eines Geländers zu stützen, wobei der besagte Mast (21) über die besagte Isolierschicht (4) übersteht.

6. System (1) nach einem der vorherigen Ansprüche, wobei die Plattform (3) zwei in etwa koplanare Längsbänder aufweist, die Befestigungsbänder (31) genannt werden, wobei sich die besagten Befestigungsbänder (31) entlang einer Längsachse erstrecken, und ausgeformt sind, um sich an den Spitzen (S) der Zinnen des Abdeckblechs (B) anzulegen, wobei jedes Befestigungsband (31) zumindest eine Reihe von mehreren Öffnungen (34) zur Durchführung von Befestigungsorganen (35) der Plattform (3) auf den besagten den Spitzen (S) der Zinnen des Abdeckblechs (B) aufweist, wobei jede Reihe von Öffnungen (34) in eine quer verlaufende Richtung zur Längsachse, und vorzugsweise senkrecht zur Längsachse verteilt ist.

7. System (1) nach Anspruch 6, wobei jedes Befestigungsband (31) mehrere Reihen von Öffnungen (34) zur Durchführung von Befestigungsorganen (35) der Plattform (3) auf den Spitzen (S) der Zinnen des Abdeckblechs (B) aufweist, wobei jede Reihe von Öffnungen (34) in eine quer verlaufende Richtung zur Längsachse verteilt ist, und die Reihen eines selben Befestigungsbandes (31) in einem Abstand zueinander entlang der Längsachse angeordnet sind.

8. System (1) nach den Ansprüchen 6 oder 7, wobei die Plattform (3) eine gerändelte Form mit den beiden Befestigungsbändern (31) aufweist, die ein längs verlaufendes mittleres Band (32) einrahmen, das im Verhältnis zu den besagten beiden Befestigungsbändern (31) angehoben ist.

9. System (1) nach Anspruch 8, wobei der Schuh (2) zwischen den beiden Befestigungsbändern (31) auf dem mittleren Band (32) befestigt ist.

10. System (1) nach einem der vorherigen Ansprüche, wobei der Schuh (2) auf einem länglichen Ende der Plattform (3) befestigt ist.

11. Zusammenstellung eines Systems (1) zur Befestigung nach einem der vorherigen Ansprüche auf einem Abdeckblech (B) in der Art eines selbsttragenden Abdeckblechs, das längs verlaufende Rippen in Form von Zinnen aufweist, wobei sich die Plattform (3) an den Spitzen (S) der Zinnen des Abdeckblechs (B) anlegt und darauf befestigt ist.

## Claims

1. A fastening system (1) of a guardrail post (M) on a roof covering tray (B) of the self-supporting tray type having crenelated shaped ribs, said fastening system (1) including a guardrail shoe (2) designed for supporting said post (M) and a platform (3) on which said shoe (2) is fastened, **characterized in that** said system (1) further comprises:
- an insulation layer (4) covering at least partially the platform (3) and having a cutout (40) for the passage of the shoe (2), said shoe (2) having a portion projecting from said insulation layer (4); and
- a sealing mean (5) sealingly mounted around the portion of the shoe (2) projecting from said insulation layer (4), and fastened on said insulation layer (4) by sealingly covering said cutout (40).

2. The system (1) according to claim 1, wherein the sealing mean (5) includes a sealing member (50) having, on the one hand, a hollow base (51) mounted around the shoe (2) and fastened on the insulation layer (4) and, on the other hand, a hollow sleeve (52) extending the base and enclosing the portion of the shoe (2) projecting from said insulation layer (4).

3. The system (1) according to claim 2, wherein the base (51) of the sealing member (50) is fastened on the insulation layer (4) by bonding.

4. The system (1) according to claim 2 or 3, wherein the sealing mean (5) further includes a sealing collar (53) mounted on the upper end of the hollow sleeve (52) opposite to the base (51), said sealing collar (53) having an inner lip tight on the periphery of the shoe (2).

5. The system (1) according to any one of the preceding claims, wherein the shoe (2) includes a support member (20) fastened on the platform (3), in particular by screwing, and a mast (21) mounted on the support member (20) and designed to support the guardrail post (M), said mast (21) projecting from said insulation layer (4).

6. The system (1) according to any one of the preceding claims, wherein the platform (3) has two substantially coplanar longitudinal bands called fastening bands (31), said fastening bands (31) extending along a longitudinal axis and being shaped to bear against the tops (S) of the crenelated shaped ribs of the covering tray (B), each fastening band (31) having at least a series of several orifices (34) for the passage of fastening members (35) to fasten the platform (3) on said tops (S) of the crenelated shaped ribs of the covering tray (B), each series of orifices (34) being distributed along a direction transverse to the longitudinal axis, preferably perpendicular to the longitudinal axis.

7. The system (1) according to claim 6, wherein each fastening band (31) has several series of orifices (34) for the passage of the fastening members to fasten the platform (3) on the tops (S) of the crenelated shaped ribs of the roof covering tray (B), each series of orifices (34) being distributed along a direction transverse to the longitudinal axis and the series of a same fastening band (31) being spaced from each other along the longitudinal axis.

8. The system (1) according to claim 6 or 7, wherein the platform (3) has a crenelated shape with the two fastening bands (31) surrounding a longitudinal central band (32) raised relative to both of said fastening bands (31).

9. The system (1) according to claim 8, wherein the shoe (2) is fastened between the two fastening bands (31), on the central band (32).

10. The system (1) according to any one of the preceding claims, wherein the shoe (2) is fastened to a longitudinal end of the platform (3).

11. An assembly of a fastening system (1) in accordance with any one of the preceding claims, on a roof covering tray (B) of the self-supporting tray type having longitudinal crenelated shaped ribs, wherein the platform (3) is bearing and fastened on the tops (S) of the crenelated shaped ribs of the covering tray (B).
